# EUROPÄISCHE PATENTSCHRIFT

(11) **EP 1 161 399 B1**
(45) Veröffentlichungstag und Bekanntmachung des Hinweises auf die Patenterteilung: **22.10.2003**
(21) Anmeldenummer: 00907549.0
(22) Anmeldetag: 11.02.2000
(51) Int. Cl.: B67B 3/12

(54) **FORMWERKZEUG, VERFAHREN UND VERSCHLUSS ZUM VERSCHLIESSEN VON BEHÄLTERN**
FORM TOOL, METHOD AND CLOSURE FOR CLOSING CONTAINERS
OUTIL DE FORMAGE, PROCEDE ET FERMETURE POUR FERMER DES CONTENANTS

(30) Priorität: 10.03.1999 DE 19910443
(43) Veröffentlichungstag der Anmeldung: 12.12.2001
(73) Patentinhaber: Alcoa Deutschland GmbH Verpackungswerke, 67547 Worms (DE)
(72) Erfinder: SPATZ, Günther, D-68623 Lampertheim (DE); DUBS, Hans-Dieter, D-67551 Worms (DE)
(74) Vertreter: Gleiss, Alf-Olav, Dr.jur. Dipl.-Ing.
(86) Internationale Anmeldenummer: EP0001122
(87) Internationale Veröffentlichungsnummer: WO00053523

(56) Entgegenhaltungen:
- DE-A- 19 505 883
- FR-A- 2 314 136
- US-A- 3 793 800

## Beschreibung

Die Erfindung betrifft ein Formwerkzeug zum Verschließen von Behältern, insbesondere von Flaschen, gemäß Oberbegriff des Anspruchs 1.

Es ist bekannt, Behälter beziehungsweise Flaschen mit Verschlüssen aus tiefziehfähigem Material, vorzugsweise Aluminium- oder Stahlblech, zu verschließen. Dazu werden Formwerkzeuge - der Fachmann nennt sie auch Plunger - verwendet, die eine einen Verschlussspiegel und einen davon ausgehenden Mantel aufweisende Verschlusskappe an den Mündungsbereich des Behälters anformen. Ein derartiges Formwerkzeug ist aus US-A-3 793 800 bekannt. Beim Verschließen von Flaschen wird der Übergangsbereich zwischen Verschlussspiegel und Mantel des Verschlusses einem Tiefziehvorgang unterworfen, um die im Bereich des Verschlussspiegels angeordnete Dichtung optimal an den Mündungsbereich des Behälters beziehungsweise der Flasche anzuformen.

Es hat sich herausgestellt, dass bei dem Verschließen von Behältern mit Hilfe derartiger Werkzeuge beziehungsweise Verfahren Hohlräume mit Lufteinschlüssen zwischen Dichtung und Verschluss verbleiben. Dadurch ergeben sich ungleichmäßige Dichtwerte, das heißt, es lassen sich nicht exakt definierbare Überdrücke innerhalb des Behälters abdichten. Außerdem stellt sich ein weiterer Nachteil ein: Die zum ersten Öffnen des Verschlusses erforderlichen Kräfte sind sehr ungleichmäßig.

Es ist daher Aufgabe der Erfindung, ein Formwerkzeug zum Verschließen von Behältern, insbesondere von Flaschen, vorzuschlagen, das diese Nachteile nicht aufweist.

Zur Lösung dieser Aufgabe wird ein Formwerkzeug vorgeschlagen, das die in Anspruch 1 genannten Merkmale umfasst. Es zeichnet sich dadurch aus, dass es mit einer Hülse versehen ist, die eine Ziehform umfasst. Diese zeigt einen Tiefziehabschnitt, der beim Verschließen des Behälters mit dem Übergangsbereich zwischen Verschlussspiegel und Mantel des Verschlusses in Eingriff tritt und diesen einem Tiefziehvorgang unterwirft. Außerdem weist die Ziehform einen im folgenden kurz als Formabschnitt bezeichneten Nachf.ormabschnitt auf, der eine - im Längsschnitt gesehen - in Form eines Kreisbogens gekrümmte Innenfläche aufweist und der mit dem genannten Übergangsbereich des Verschlusses in Eingriff tritt und diesen einem zusätzlichen Formvorgang unterwirft. Das Formwerkzeug ist also dazu vorgesehen und dazu geeignet, beim Verschließen eines Behälters den Übergangsbereich eines Verschlusses aus tiefziehfähigem Material sowohl einem Tiefzieh- als auch einem Formvorgang zu unterwerfen. Der Übergangsbereich zwischen Verschlussspiegel und Mantel wird also nicht nur durch den Tiefziehvorgang in eine bestimmte Form gebracht, sondern durch den Formabschnitt zusätzlich definiert nachgeformt. Die Ausgestaltung des Übergangsbereichs ist also sehr definiert beeinflussbar. Durch diese Ausgestaltung kann der Übergangsbereich so an die Außenkontur bzw. an den Mündungsbereich des zu verschließenden Behälters angeformt werden, dass die im Inneren des Verschlusses vorgesehene Dichtung sehr gleichmäßig und insbesondere ohne irgendwelche Hohlräume beziehungsweise Lufteinschlüsse an die Außenfläche des Behälters angepresst wird und dicht an der Innenfläche des Verschlusses anliegt. Es ergeben sich also keine Luftspalte oder Zwischenräume. Das Abdichtverhalten liegt somit in einem engen Toleranzbereich. Außerdem sind die zum ersten Öffnen des Verschlusses erforderlichen Kräfte gleichmäßiger.

Bevorzugt wird ein Ausführungsbeispiel des Formwerkzeugs, das sich dadurch auszeichnet, dass die Ziehform speziell ausgebildet ist. Es ist nämlich vorgesehen, dass der Tiefziehabschnitt näher an einer Vorderkante der Hülse angeordnet ist als der Formabschnitt. Beim Verschließen von Behältern wird die Hülse so auf den Verschluss zu bewegt, dass deren Vorderkante -in Bewegungsrichtung gesehen- vorne liegt. Damit liegt der Tiefziehabschnitt ebenfalls vorne und gelangt vor dem Formabschnitt in Eingriff mit dem Übergangsbereich des Verschlusses. Der Verschluss wird also von dem Tiefziehabschnitt erfasst und zunächst einem Tiefziehvorgang unterworfen, bevor die Nachformung durch den Formabschnitt erfolgt.

Weitere Ausgestaltungen des Formwerkzeugs ergeben sich aus den übrigen Unteransprüchen.

Mittels dieses Formwerkzeugs ist ein Verfahren zum Verschließen von Behältern realisierbar, das sich dadurch auszeichnet, dass ein zwischen Verschlussspiegel und Mantel gelegener Übergangsbereich eines Verschlusses beim Verschließen eines Behälters tiefgezogen und dass dieser Übergangsbereich einem zusätzlichen Formvorgang unterworfen wird. Durch das Tiefziehen und nachträgliche Formen wird der Verschluss so an den Behälter angeformt, dass dieser dicht abgeschlossen ist und dass die in dem Behälter herrschenden Druckwerte, bei denen ein Abblasen des Verschlusses gegeben ist, in einem engen Toleranzbereich liegen. Außerdem ergeben sich gleichmäßigere Werte für die beim ersten Öffnen des Verschlusses erforderlichen Aufschraubkräfte.

Das Formwerkzeug dient der Herstellung eines Verschlusses aus tiefziehfähigem Material, der sich dadurch auszeichnet, dass er in einem zwischen Verschlussspiegel und Mantel gelegenen Übergangsbereich tiefgezogen und geformt ist. Gegenüber nur tiefgezogenen Verschlüssen stellt sich damit der Vorteil ein, dass der zu verschließende Behälter optimal abgedichtet werden kann. Es ist dadurch möglich, eng tolerierte Druckwerte innerhalb des Behälters sicher zu erreichen.

Teile des Übergangsbereichs können tiefgezogen und zusätzlich geformt werden, während andere ausschließlich tiefgezogen sind. Es ist auf diese Weise möglich, den Übergangsbereich an die gewünschten Gegebenheiten optimal anzupassen.

Die Erfindung wird im folgenden näher erläutert. Es zeigen:
- Figur 1: ein auch als Plunger bezeichnetes Formwerkzeug 1, das zum Verschließen von Behältern, insbesondere von Flaschen, mittels Verschlüssen aus tiefzieh fähigem Material eingesetzt wird,
- Figur 2: den unteren Teil einer Hülse im Längsschnitt und
- Figur 3: einen Teil eines Verschlusses im Längsschnitt.

Formwerkzeuge der hier angesprochenen Art sind grundsätzlich bekannt. Sie dienen dazu, den einen Verschlussspiegel und einen davon ausgehenden Mantel aufweisenden Verschluss auf einem Behälter aufzubringen, wobei die im Inneren des Verschlusses vorgesehene Dichtung auf den Mündungsbereich des Behälters aufgepresst wird. Zur Verankerung des Verschlusses wird mit Hilfe eines geeigneten Werkzeugs ein Gewinde von außen in die Mantelfläche des Verschlusses ausgerollt.

Formwerkzeuge und zur Herstellung des Gewindes erforderliche Rollwerkzeuge sind bekannt, so dass auf deren Grundfunktion hier nicht näher eingegangen wird.

Das im Längsschnitt in Figur 1 dargestellt Formwerkzeug 1 weist eine Hülse 3 auf, die zum Verschließen eines Behälters beim Verschlussvorgang über den Verschluss greift und den Übergangsbereich zwischen Verschlussspiegel und Mantel formend bearbeitet. Der Innendurchmesser der Hülse 3 ist daher so gewählt, dass die Hülse zumindest mit ihrem -in Figur 1 unten liegenden- Bereich über den Verschluss greift. Die Hülse zeigt eine Vorderkante 5, die die untere Begrenzung darstellt.

Die Hülse 3 umschließt einen Innenraum 7, in dem ein Auswerfer 9 in Richtung der Mittelachse 11 des Formwerkzeugs 1 verlagerbar untergebracht ist. In Figur 1 befindet sich der plattenförmige Auswerfer 9 in seiner untersten Position, so dass er den geringsten Abstand zur Vorderkante 5 aufweist. In dieser Lage wird der Auswerfer 9 durch einen Stift 13 am Herausfallen aus dem Innenraum 7 gesichert. Der Auswerfer 9 wird durch mindestens ein Federelement 15, das hier als Schraubenfeder ausgebildet ist, mit einer nach unten wirkenden Vorspannkraft beaufschlagt. Bei dem hier dargestellten Ausführungsbeispiel sind mehrere um die Mittelachse 11 angeordnete Federelemente 15, 15' vorgesehen. Diese sind in hier im wesentlichen parallel zur Mittelachse 11 verlaufenden Ausnehmungen beziehungsweise Bohrungen 17, 17' untergebracht, die in den Grundkörper 19 der Hülse 3 eingebracht sind. Die Anordnung und Ausgestaltung von Auswerfern 9 der hier angesprochenen Art ist bekannt, so dass hier nicht näher darauf eingegangen wird.

Nahe der Vorderkante 5 der Hülse 3 ist eine Einlaufschräge 21 vorgesehen, die sich - gemäß Figur 1 - von oben nach unten konisch erweitert, deren Innenfläche also einen Kegelmantelabschnitt beschreibt. Die Einlaufschräge 21 dient dazu, beim Aufbringen des Formwerkzeugs 1 auf einen Verschluss dessen Eintritt in die Hülse 3 zu erleichtern.

An die Einlaufschräge 21 schließt sich ein Tiefziehabschnitt 23 an, der einen in Richtung zur Mittelachse 11 vorspringenden, auch als Tiefziehwulst bezeichneten Tiefziehradius 25 aufweist, dessen Außenfläche konvex gekrümmt ist, also in den Innenraum 7 vorspringt. Es ist hier vorgesehen, dass die Innenfläche des Tiefziehradiuses 25 im Längsschnitt einen Kreisbogen bildet, der insbesondere einen Radius von 0,8 mm aufweist.

An den Tiefziehabschnitt 23 schließt sich ein Formabschnitt 27 an, dessen Innenfläche - vom Innenraum 7 aus gesehen - konkav gewölbt ist. Der Krümmungsradius dieses Formabschnitts 27 beträgt 1,0 mm bis 2,0 mm, vorzugsweise 1,3 mm bis 1,7 mm. Besonders bevorzugt wird ein Krümmungsradius von 1,5 mm, da sich hier besonders gute Dichtwerte und sehr gleichmäßige Öffnungskräfte ergeben. Dies gilt für Flaschen, die mit einem Schraubverschluss aus tiefziehfähigem Material verschlossen werden und im Mündungsbereich einen Durchmesser von ca. 25 mm aufweisen. Der im Formabschnitt 27 gegebene Krümmungsradius kann in Abhängigkeit der Maße der zu verschließenden Behälter gewählt werden. Die hier genannten Zahlenangaben betreffen die handelsüblichen Glas-Getränkeflaschen für Säfte und kohlensäurehaltige Getränke, insbesondere Mineralwasser.

Der durch eine Kreislinie 29 gekennzeichnete untere Bereich der Hülse 3 wird auch als Ziehform 31 bezeichnet, die anhand von Figur 2 näher erläutert wird.

Figur 2 zeigt im Längsschnitt den unteren Teil einer Hülse 3, insbesondere deren Vorderkante 5 mit der sich daran anschließenden Ziehform 31. Gleiche Teile sind mit gleichen Bezugsziffern versehen, so dass insoweit auf die Erläuterungen zu Figur 1 verwiesen wird.

Figur 2 lässt deutlich erkennen, dass, ausgehend von der Vorderkante 5, eine konisch zur Mittelachse 11 hin verlaufende Einlaufschräge 21 vorgesehen ist, die sich hier unmittelbar an die Vorderkante 5 anschließt und sich zur Vorderkante 5 hin quasi trichterförmig verbreitert. Die Einlaufschräge geht vorzugsweise in einen im wesentlichen zylindrischen Zentrierabschnitt 33 über. Oberhalb dieses Zentrierabschnitts 33 liegt der Tiefziehradius 25, dessen Innenfläche, wie gesagt, im Längsschnitt kreisbogenförmig in das Innere der Hülse 3 vorspringt. Der Tiefziehradius 25 des Tiefziehabschnitts 23 springt unter einem Winkel von 90° gegenüber dem Zentrierabschnitt 33 vor. Es sind jedoch hier auch Winkel denkbar, die größer oder kleiner als 90° sind. Bei dem hier dargestellten Ausführungsbeispiel geht der Tiefziehradius 25 über einen ebenfalls dem Tiefziehabschnitt 23 zuzurechnenden zylindrischen Teilbereich 35 unmittelbar in den konkav gewölbten Formabschnitt 27 über.

Bei dem hier dargestellten Ausführungsbeispiel wird deutlich, dass beim Aufsetzen der Hülse 3 auf einen hier nicht dargestellten Verschluss zunächst die Einlaufschräge 21 wirksam ist, die mit dem Zentrierabschnitt 33 dafür sorgt, dass der Verschluss zentriert in das Innere der Hülse 3 einläuft. Unmittelbar nach dem Aufsetzen der Hülse 3 auf einen Verschluss befindet sich dessen zwischen Verschlussspiegel und Mantel liegender Übergangsbereich innerhalb der Hülse im Bereich des Zentrierabschnitts 33.

Figur 3 zeigt im Längsschnitt einen Teil eines Verschlusses 37, der auf einen Behälter 39, beispielsweise auf eine Flasche aus Glas, aufgesetzt ist. Deutlich ist hier der Übergangsbereich 41 zu erkennen, der zwischen dem den Mündungsbereich abschließenden Verschlussspiegel 45 und dem davon ausgehenden Mantel 47 des Verschlusses 37 liegt. Zwischen dem Verschlussspiegel 45 und Teilen des Übergangsbereichs 41 ist im Innern des Verschlusses 37 eine Dichtung 49 angeordnet, die nicht nur den horizontalen Bereich des Mündungsbereichs 43 abschließt, sondern sich bis zur Seitenfläche 51 des Behälters erstreckt. Unterhalb des Übergangsbereichs 41 ist ein umlaufender Wulst 53 zu erkennen, der vorzugsweise mit einer Rändelung versehen ist, die einerseits der Verstärkung des Verschlusses 37 und andererseits der besseren Griffigkeit dient.

Der Innendurchmesser der Hülse 3, von der hier lediglich Teile der Ziehform 31 sichtbar sind, ist auf den Außendurchmesser des Verschlusses 33 abgestimmt. Vor dem Aufsetzen der Hülse 3 auf den Verschluss 37 ist dessen Außendurchmesser größer als der Innendurchmesser im zylindrischen Teilbereich 35. Durch diese Maßabstimmung tritt der Tiefziehradius 25 des Tiefziehabschnitts 23 mit dem Verschluss 37 beziehungsweise mit dessen Übergangsbereich 41 so in Eingriff, dass dieser einem Tiefziehvorgang unterworfen werden kann.

In den Mantel 47 des Verschlusses 37 wird nach dem Tiefziehen und Formen beziehungsweise Nachformen des Übergangsbereichs 41 ein Gewinde 57 ausgerollt, um den Mantel an das Außengewinde 58 des Behälters 39 anzuformen und um den Verschluss 37 sicher am Behälter 39 zu befestigen.

Im folgenden wird auf die Funktion des anhand der Figuren erläuterten Formwerkzeugs 1, auf das Verfahren zum Verschließen von Behältern mittels tiefziehfähiger Verschlüsse und auf den Verschluss 37 näher eingegangen:

Zum Verschließen eines Behälters 39 wird auf dessen Mündungsbereich 43 ein Verschluss 37 aufgesetzt. Dabei ist der Mantel 47 des Verschlusses 37 noch nicht mit einem Gewinde versehen. Es ist allenfalls der umlaufende Wulst 53 vorhanden.

Nach dem Aufsetzen des Verschlusses 37 auf einen Behälter 39 wird das Formwerkzeug auf den Verschluss 37 abgesenkt. Figur 1 lässt erkennen, dass ein Niederhalter 59 des Formwerkzeugs 1 den Verschluss 37 dabei sichert, bis die Hülse 3 mit diesem in Eingriff tritt. Zunächst wird mit Hilfe der Einlaufschräge 21 sichergestellt, dass der Verschluss 37 zentrisch in den Innenraum 7 der Hülse 3 einläuft. Vor der Bearbeitung des Verschlusses 37 mit Hilfe des Formwerkzeugs 1 ist der Außendurchmesser des Übergangsbereichs 41 größer als der Innendurchmesser im zylindrischen Teilbereich 35. Dadurch tritt der Tiefziehradius 25 mit dem Übergangsbereich 41 in Eingriff, der beim weiteren Absenken der Hülse 3 gegenüber dem - aus tiefziehfähigem Material, insbesondere aus Aluminium - oder Stahlblech bestehenden - Verschluss 37 tiefgezogen wird. Dabei kommt es hier nur auf eine Relativbewegung zwischen Verschluss 37 und Hülse 3 an. Es wäre also auch theoretisch auch möglich, den Verschluss 37 in den Innenraum 7 der Hülse 3 einzufahren.

Aus den Erläuterungen zu Figur 2 wird deutlich, dass der Tiefziehradius 25 mit dem Übergangsbereich 41 in Eingriff tritt, bevor der Formabschnitt 27 wirksam wird. Während des Absenkens der Hülse 3 gegenüber dem Verschluss 37 wird der Übergangsbereich 41 ausschließlich tiefgezogen, solange der Tiefziehradius 25 und der zylindrische Teilbereich 35 mit dem Übergangsbereich 41 in Eingriff sind. Bei einer weiteren Absenkung tritt jedoch auch der konkav gekrümmte Formabschnitt 27 mit dem Übergangsbereich 41 in Eingriff und formt diesen Bereich nach. Schließlich befindet sich die Hülse 3 gegenüber dem Verschluss 37 in der in Figur 3 wiedergegebenen Position. Sie hat damit die maximale Verlagerung gegenüber ihrer Ausgangsposition erreicht, der Tiefziehvorgang ist, ebenso wie der Formvorgang, beendet.

Bei handelsüblichen Verschlüssen und Behältern beziehungsweise Flaschen wird eine Ziehtiefe von etwa 2,6 mm angestrebt. Daraus ergibt sich, dass beim Absenken der Hülse 3 gegenüber dem Verschluss 37 über eine erste Wegstrecke von etwa 0,8 mm ausschließlich ein Tiefziehen des Übergangsbereichs 41 mittels des Tiefziehradius' 25 stattfindet und ein Tiefziehen mittels des zylindrischen Teilbereichs 35 über etwa 0,3 mm. Nach dieser Ziehtiefe erreicht der gekrümmte Innenflächenbereich des Formabschnitts 27 den Übergangsbereich 41, so dass, während der Übergangsbereich weiter tiefgezogen wird, ein Formvorgang im Bereich des Übergangsbereichs 41 stattfindet. Um die Ziehtiefe von etwa 2,6 mm zu erreichen, wird für den Formabschnitt 27 ein Radius von etwa 1,5 mm gewählt.

Die Ziehtiefe ist bei üblichen Verschlüssen 37 für Flaschen mit einem Durchmesser von 25 mm standardmäßig auf 2,6 mm festgelegt. Die in Richtung der Mittelachse 11 gemessene Höhe des zylindrischen Teilbereichs 35 hängt also von der Wahl der Radien des Tiefziehradius' 25 und des Formabschnitts 27 ab. Werden größere Radien, als oben angegeben gewählt, kann die Höhe des zylindrischen Teilbereichs 35 auch praktisch 0 mm sein. In diesem Fall erfolgt der Tiefziehvorgang durch den Tiefziehradius 25 und gegebenenfalls durch den ersten sich anschließenden Bereich des Formabschnitts 27.

Der Verschluss 37 zeichnet sich also dadurch aus, dass ein unmittelbar an den Mantel 47 angrenzender Teil des Übergangsbereichs 41 ausschließlich tiefgezogen wird. Es handelt sich hier um den zylindrischen Teil des Übergangsbereichs 41, der an den umlaufenden Wulst 53 angrenzt. Oberhalb dieses Teils ist der Übergangsbereich 41 sowohl einem Tiefzieh- als auch einem Formvorgang unterworfen worden.

Figur 3 lässt deutlich erkennen, dass die Dichtung 49 einerseits lückenlos an das Äußere des Behälters 39, auch an die Seitenfläche 51, angelegt beziehungsweise angepresst wird, und dass zwischen der Innenseite des Verschlusses 37 beziehungsweise des Übergangsbereichs 41 und der Dichtung 49 ebenfalls keine Hohlräume bestehen. Die Dichtung wird also überall im Übergangsbereich 41 von außen an den Behälter 39 angepresst, so dass dieser dicht abgeschlossen ist. Die Dichtung 49 liegt auf der horizontal um den Mündungsbereich 43 umlaufenden Fläche F des Behälters 39 an, außerdem im Bereich der Seitenfläche 51, die unterhalb dieser Fläche F angeordnet ist. Durch diese Anordnung der Dichtung 49 wird eine so genannte Seitenabdichtung des Behälters 39 sichergestellt.

Da keinerlei Hohlräume beziehungsweise Lufteinschlüsse einerseits zwischen Behälter 39 und Dichtung 49 und andererseits zwischen dieser und der Innenseite des Übergangsbereichs 41 existieren, ergeben sich bessere Aufdrehkräfte. Außerdem ist ein eng tolerierter Abdichtwert gegeben, das heißt, dass allenfalls bei einem deutlich über einem Toleranzbereich liegenden Überdruck innerhalb des Behälters 39 ein so genanntes Abblasen erfolgen kann, bei dem Flüssigkeiten und/oder Gase aus dem Inneren des Behälters 39 an der Dichtung 49 vorbei austreten können.

## Patentansprüche

1. Formwerkzeug zum Verschließen von Behältern, insbesondere von Flaschen, mit einen Verschlußspiegel (45) und einen davon ausgehenden Mantel (47) aufweisenden Verschlüssen (37) aus tief-ziehfähigem Material, vorzugsweise aus Aluminium- oder Stahlblech, mit einer beim Verschlußvorgang über den Verschluß (37) greifenden Hülse (3), die eine Ziehform (31) mit einem Tiefziehabschnitt (23) aufweist, der mit dem Übergangsbereich (41) zwischen Verschlußspiegel (45) und Mantel (35) des Verschlusses (37) während des Verschließens von außen in Eingriff tritt und den Übergangsbereich (41) einem Tiefziehvorgang unterwirft, wobei die Ziehform (31) der Hülse (3) einen Formabschnitt (27) umfasst, der mit dem Übergangsbereich (41) in Eingriff tritt, und wobei der Formabschnitt (27) konkav ausgebildet ist, **dadurch gekennzeichnet, dass** - im Längsschnitt gesehen - die Innenfläche des Formabschnitts (27) in Form eines Kreisbogens gekrümmt ist, so dass eine im Inneren des Verschlusses (37) vorgesehene Dichtung (49) gleichmäßig und ohne Zwischenräume oder Luftspalte an einer Außenfläche (51) eines Behälters angepresst wird und dicht an der entsprechenden Innenfläche des Verschlusses anliegt.

2. Formwerkzeug nach Anspruch 1, **dadurch gekennzeichnet, daß** die Ziehform (31) so ausgebildet ist, **daß** der Tiefziehabschnitt (23) näher an einer Vorderkante (5) der Hülse (3) angeordnet ist als der Formabschnitt (27).

3. Formwerkzeug nach Anspruch 1 oder 2, **dadurch gekennzeichnet, daß** der Tiefziehabschnitt (23) und der Formabschnitt (27) unmittelbar aneinander angrenzen.

4. Formwerkzeug nach Anspruch 1, **dadurch gekennzeichnet, daß** der Krümmungsradius des Kreisbogens 1,0 mm bis 2,0 mm, vorzugsweise 1,3 mm bis 1,7 mm, insbesondere 1,5 mm beträgt.

5. Formwerkzeug nach einem der vorhergehenden Ansprüche, **dadurch gekennzeichnet, daß** die Ziehform (31) eine Einlaufschräge (21) aufweist, die zwischen der Vorderkante (5) der Hülse (3) und dem Tiefziehabschnitt (23) angeordnet ist.

6. Formwerkzeug nach einem der vorhergehenden Ansprüche, **dadurch gekennzeichnet, daß** die Einlaufschräge (21) und der Tiefziehabschnitt (23) unmittelbar oder vorzugsweise über einen Zentrierabschnitt (33) ineinander übergehen.

## Claims

1. Form tool for closing containers, in particular bottles, with closures (37) having a closure crown (45) and a jacket (47) proceeding therefrom, made of a deep-drawable material, preferably of aluminium or steel sheet, with a sleeve (3) embracing the closure (37) during the closure process, the sleeve having a drawing tool (31) with a deep-drawn portion (23) which engages from outside with the transition region (41) between closure crown (45) and jacket (35) of the closure (37) during closure and subjects the transition region (41) to a deep-drawing process, wherein the drawing tool (31) of the sleeve (3) comprises a formed portion (27) engaging with the transition region (41), and wherein the formed portion (27) is designed so as to be concave, **characterised in that** - seen in longitudinal portion - the internal face of the formed portion (27) is curved in the form of an arc of a circle, so a seal (49) provided in the interior of the closure (37) is pressed uniformly and without gaps or air gaps on an external face (51) of a container and rests tightly on the corresponding internal face of the closure.

2. Form tool according to claim 1, **characterised in that** the drawing tool (31) is constructed such that the deep-drawn portion (23) is arranged closer to a leading edge (5) of the sleeve (3) than the formed portion (27).

3. Form tool according to claim 1 or 2, **characterised in that** the deep-drawn portion (23) and the formed portion (27) are directly adjacent to one another.

4. Form tool according to claim 1, **characterised in that** the radius of curvature of the arc of a circle is 1.0 mm to 2.0 mm, preferably 1.3 mm to 1.7 mm, in particular 1.5 mm.

5. Form tool according to any one of the preceding claims, **characterised in that** the drawing tool (31) has an inlet bevel (21) arranged between the leading edge (5) of the sleeve (3) and the deep-drawn portion (23).

6. Form tool according to any one of the preceding claims, **characterised in that** the inlet bevel (21) and the deep-drawn portion (23) pass into one another directly or preferably via a centring portion (33).

## Revendications

1. Outil de formage pour la fermeture de contenants, en particulier de bouteilles, avec des fermeture (37) comportant un chapeau de fermeture (45) et une enveloppe (47) partant de lui, en un matériau apte à l'emboutissage, de préférence en aluminium ou tôle d'acier, avec un manchon (3) passant pardessus la fermeture (37) lors du processus de fermeture et comportant un outil d'emboutissage (31) avec un segment d'emboutissage (23) qui entre en saisie de l'extérieur avec la zone de transition (41) entre le chapeau de fermeture (45) et l'enveloppe (35) de la fermeture (37) pendant la fermeture, et qui soumet la zone de transition (41) à un processus d'emboutissage, l'outil d'emboutissage (31) du manchon (3) englobant un segment de formage (27) entrant en prise avec la zone de transition (41), et le segment de formage (27) étant réalisé de manière concave, **caractérisé en ce que** vue en coupe longitudinale, la surface intérieure du segment de formage (27) est courbée en forme d'arc de cercle, de sorte qu'un joint (49) prévu dans l'intérieur de la fermeture (37) est pressé régulièrement et sans espaces intermédiaires ou fentes d'air contre une surface extérieure (51) d'un contenant, et prend appui de manière étanche sur la surface intérieure correspondante de la fermeture.

2. Outil de formage selon la revendication 1, **caractérisé en ce que** l'outil d'emboutissage (31) est réalisé de manière à ce que le segment d'emboutissage (23) est disposé plus près d'une arête avant (5) du manchon (3) que le segment de formage (27).

3. Outil de formage selon l'une quelconque des revendications 1 ou 2, **caractérisé en ce que** le segment d'emboutissage (23) et le segment de formage (27) sont directement contigus.

4. Outil de formage selon la revendication 1, **caractérisé en ce que** le rayon de courbure de l'arc de cercle est de 1,0 à 2,0 mm, de préférence de 1,3 mm à 1,7 mm, en particulier de 1,5 mm.

5. Outil de formage selon l'une quelconque des revendications précédentes, **caractérisé en ce que** l'outil d'emboutissage (31) présente un chanfrein d'entrée (21) aménagé entre l'arête avant (5) du manchon (3) et le segment d'emboutissage (23).

6. Outil de formage selon l'une quelconque des revendications précédentes, **caractérisé en ce que** le chanfrein d'entrée (21) et le segment d'emboutissage (23) se fondent l'un dans l'autre directement ou de préférence via un segment de centrage (33).
